# EUROPÄISCHE PATENTSCHRIFT

(11) **EP 1 285 095 B1**
(45) Veröffentlichungstag und Bekanntmachung des Hinweises auf die Patenterteilung: **10.08.2005**
(21) Anmeldenummer: 01947178.8
(22) Anmeldetag: 18.05.2001
(51) Int. Cl.: C21B 3/08

(54) **VERFAHREN ZUM ABTRANSPORT VON AUF ROHEISEN- ODER STAHLSCHMELZEN SICH BILDENDEN SCHLACKEN, INSBESONDERE ENTSCHWEFELUNGSSCHLACKE**
METHOD FOR CONVEYING AWAY SLAGS FORMING ON MELTS OF IRON OR STEEL, ESPECIALLY DESULFURATION SLAG
PROCEDE POUR EVACUER DES SCORIES SE FORMANT SUR DES BAINS DE FONTE OU D'ACIER, NOTAMMENT DES SCORIES DE DESULFURATION

(30) Priorität: 25.05.2000 DE 10027432
(43) Veröffentlichungstag der Anmeldung: 26.02.2003
(73) Patentinhaber: Mannesmannröhren-Werke GmbH, 45473 Mülheim a.d. Ruhr (DE)
(72) Erfinder: SCHLÜTER, Jochen, 44265 Dortmund (DE); URBAN, Wolfgang, 47447 Moers (DE)
(74) Vertreter: Meissner, Peter E., Dipl.-Ing.
(86) Internationale Anmeldenummer: PCT/DE2001/001991
(87) Internationale Veröffentlichungsnummer: WO 2001/090423

(56) Entgegenhaltungen:
- DE-A- 1 508 039
- DE-C- 582 500
- DE-C- 831 972
- GB-A- 457 774
- US-A- 2 212 962
- US-A- 2 661 575
- PATENT ABSTRACTS OF JAPAN vol. 003, no. 114 (C-059), 21. September 1979 (1979-09-21) & JP 54 095997 A (MITSUBISHI HEAVY IND LTD), 28. Juli 1979 (1979-07-28)

## Beschreibung

Die Erfindung betrifft ein Verfahren zum Abtransport von auf Roheisen -oder Stahlschlacken sich bildenden Schlacken, insbesondere Entschwefelungsschlacke gemäß dem Oberbegriff des Anspruchs 1.

Die beispielsweise bei der Roheisenentschwefelung auf der Oberfläche der Roheisenschmelze sich bildende Schlacke wird mittels eines Schlackenabkratzers in große Schlackenkübel oder Schlackenkästen abgezogen. Nach dem Abschlacken werden die Schlackenkübel mehrere Tage abgekühlt und anschließend für mindestens 2-3 Tage gewässert. Mittels des Kühlmediums Wasser werden die Schlacken heruntergekühlt, damit es beim Auskippen nicht zu Emissionen oder Verpuffungen kommt. Zur Vermeidung von Geruchsbelästigungen durch sich bildendes H₂S-Gas soll die Temperatur der heruntergekühlten Schlacke kleiner 400°C betragen. Nachteilig bei dem bekannten Verfahren ist die notwendig lange Wartezeit bis zum Abkühlen der Schlacke und das Vorhalten einer Vielzahl im Umlauf sich befindender Schlackenkübel einschließlich der dazu notwendigen Transportlogistik.

Aufgabe der Erfindung ist es, ein Verfahren zum Abtransport von auf Roheisen- oder Stahlschmelzen sich bildenden Schlacken, insbesondere Entschwefelungsschlacke anzugeben, dass die geschilderten Nachteile nicht aufzeigt.

Diese Aufgabe wird ausgehend vom Oberbegriff in Verbindung mit den kennzeichnenden Merkmalen des Anspruches 1 gelöst. Vorteilhafte Weiterbildungen des Verfahrens sind jeweils Gegenstand von Unteransprüchen.

Nach der Lehre der Erfindung wird die abgezogene Schlackenmenge in Teilmengen unterteilt, wobei die jeweils abgezogene Teilschlackenmenge nur einem im Takt sich an der Abschlackstelle vorbeibewegenden Behälter zugeordnet wird. Anschließend wird die eingefüllte Teilschlackenmenge entlang einer festgelegten Wegstrecke kontinuierlich abgekühlt und anschließend abgeworfen.

Das vorgeschlagene Verfahren hat den Vorteil, dass der Abtransport der abgezogenen Schlacke getaktet in Teilmengen erfolgt und diese Teilmenge in sehr viel kürzerer Zeit abgekühlt werden kann.

Zur Durchführung des Verfahrens wird ein sog. Trogförderer vorgeschlagen, bestehend aus einer Vielzahl gleichartig ausgebildeter Behälter bzw. Tröge, die umlaufend angeordnet sind. Die aneinanderhängbaren Behälter können einen Endloszug bilden, wobei die Behälter mit Rädern versehen sind, die auf einem geschlossenen Schienenband abrollen. Bei einer anderen Ausführungsform sind die Behälter auf einem separaten umlaufenden Endlosband angeordnet. Um im Schadensfall beschädigte Behälter auswechseln zu können, sind diese lösbar am Endlosband befestigt. Bei jedem Hub des Schlackenabkratzens legt das Endlosband bzw. der Behälterzug einen festgelegten Förderweg zurück. Nach dem Einfüllen durchläuft das Endlosband bzw. der Behälterzug eine Kühlstrecke und fördert nach Abwurf der abgekühlten Schlacke die leeren Behälter zum Einfüllbereich zurück. Damit entfällt die aufwendige Transportlogistik vieler im Umlauf sich befindender Schlackenkübel.

Ein Problem bildet die Gefahr eines Anhaftens des in der Schlacke enthaltenen Roheisens bzw. Stahls an der Wandung des Auffangtrichters bzw. der einzelnen Behälter. Im Falle des Auffangtrichters wird das geschilderte Problem dadurch vermieden, dass man die Schrägflächen des Trichters so steil macht, dass die Kontaktzeit nicht ausreicht, um ein Anhaften zu ermöglichen. Nachteilig dabei ist, dass der Trichter sehr lang wird, um die erforderliche Öffnungsweite aufzuweisen. Alternativ dazu wird vorgeschlagen, die Innenflächen des Trichters mit gekühlten Kupferplatten auszukleiden. Diese Variante ist auch für die einzelnen Behälter anwendbar, die in Abwandlung dazu auch als wassergekühlte Kupfertröge ausgebildet werden können. Ein anderes Verfahren bietet sich in der Weise an, dass man vor dem Einfüllen der heißen Schlacke den Behälter zuvor mit einem kalten Feststoffteil auffüllt. Vorzugsweise ist dieser Feststoff gemahlene kalte Schlacke.

Bei der Anordnung der Behälter auf dem Endlosband bilden sich zwischen den aufeinanderfolgenden Behältern Zwischenräume. Damit in diese Zwischenräume keine heiße Schlacke hineintropfen kann, weist jeder Behälter ein diesen Zwischenraum überdeckendes Abdeckblech auf.

Weitere Merkmale, Vorteile und Einzelheiten der Erfindung ergeben sich aus der nachfolgenden Beschreibung von einem in einer Zeichnung dargestellten Ausführungsbeispiel. Es zeigen:
- Figur 1: als Prinzipbild einen Trogförderer zur Durchführung des erfindungsgemäßen Verfahrens

Der Trogförderer 1, besteht aus einem hier nur symbolhaft angedeuteten umlaufenden Endlosband 2, an dem mehrere gleichartig ausgebildete Behälter 3 befestigt sind. Die Umlaufrichtung 4 des Endlosbandes 2 ist mit einem Pfeil gekennzeichnet. Das mit diesem Trogförderer 1 durchgeführte Verfahren zum Abtransport von abgezogenen Schlacken läuft wie nachfolgend beschrieben ab. Von einer hier nicht dargestellten Pfanne wird mittels eines hier ebenfalls nicht dargestellten Abschlackkratzers taktweise, d. h. im Takt des Hubes des Abschlackkratzers eine bestimmte Schlackenmenge 5 abgezogen. Diese fällt in einen Auffangtrichter 6, der oberhalb des Endlosbandes 2 angeordnet ist und von dort aus gerichtet in einen darunter stehenden Behälter 3. Dieser Einfüllstation ist in diesem Ausführungsbeispiel eine Aufgabestation vorgeschaltet. Diese weist einen Zuführtrichter 7 auf, durch den dem zuvor leeren Behälter 3 eine vorgegebene Menge an kömigem Feststoff 8 aufgegeben wird. Vorzugsweise ist der kömige Feststoff 8 gemahlene kalte Schlacke. Dadurch wird der jeweilige Behälter 3 teilaufgefüllt. Durch diese Vorauffüllung wird verhindert, dass der in der Schlacke 5 vorhandene Restanteil an Roheisen oder Stahl an der Wandung des Behälters 3 anhaften kann. Beim Weitertransport durchlaufen die Behälter 3 eine Kühlstrecke, hier in Form eines Kühltunnels 9. Im Kühltunnel 9 sind in Transportrichtung 4 des Endlosbandes 2 gesehen mehrere Düsen 10 angeordnet, aus denen ein Kühlmedium 12, vorzugsweise Wasser spritzt, wobei der Strahl auf die vorbeiwandemden gefüllten Behälter 3 gerichtet ist. Die Anordnung eines Kühltunnels 9 hat den Vorteil, dass die beim Besprühen unvermeidlich entstehenden Dämpfe kontrolliert abgesaugt werden können. Dazu ist am Kühltunnel 9 eine hier nur angedeutete Absaugvorrichtung 13 installiert. Da jeder Behälter 3 nur eine relativ kleine Schlackenmenge 5 aufweist, ist sichergestellt, dass die Kühlstrecke ausreichend ist, um in Abstimmung mit der mittleren Transportgeschwindigkeit des Endlosbandes 2 eine Abkühlung der aufgegebenen Schlackenmenge 5 zu erreichen. An der Umkehrstelle des Endlosbandes 2 kommen die Behälter 3 in Kippstellung, so dass der Gesamtinhalt, d. h. Vorfüllmenge + Schlackenmenge 5, auskippbar ist. Eine an dieser Stelle angeordnete Mulde 11 bildet die Auffangstelle. Von dort aus kann die schon abgekühlte Schlacke abgefahren und dem weiteren Verwendungszweck zugeführt werden. Ein Teil davon kann gemahlen und als Vorfüllmittel zur Zuführeinrichtung 7 rückgeführt werden. Damit in die Zwischenräume zwischen den aufeinanderfolgenden Behältern 3 keine heiße Schlacke 5 tropfen kann, weist jeder Behälter 3 ein Abdeckblech 14 auf.

### Bezugszeichenliste

| Nr. | Bezeichnung |
|---|---|
| 1 | Trogförderer |
| 2 | Endlosband |
| 3 | Behälter |
| 4 | Transportrichtung |
| 5 | Schlackenmenge |
| 6 | Auffangtrichter |
| 7 | Zuführtrichter |
| 8 | Vorfüllmittel |
| 9 | Kühltunnel |
| 10 | Düse |
| 11 | Mulde |
| 12 | Kühlmedium |
| 13 | Absaugvorrichtung |
| 14 | Abdeckblech |

## Patentansprüche

1. Verfahren zum Abtransport von auf Roheisen- oder Stahlschmelzen sich bildenden Schlacken, insbesondere Entschwefelungsschlacke, bei dem die von der Oberfläche einer Roheisen- oder Stahlschmelze abgezogene Schlackenschicht im Takt des Abschlackens in einen Behälter eingefüllt wird und nach dem Einfüllen die Schlacke durch Aufgabe eines Kühlmediums abgekühlt und nach Unterschreiten einer vorgegebenen Temperatur abschließend der Behälter zum Entleeren gekippt wird, wobei die Abkühlung sowie eine Rückführung des Behälters (3) zur Abschlackstelle entlang einer festgelegten Wegstrecke erfolgen,
**dadurch gekennzeichnet,**
**dass** ein umlaufender, im Takt des Abschlackens an der Abschlackstelle stillstehender Behälter (3) jeweils nur eine Abschlackmenge aufnimmt.

2. Verfahren nach Anspruch 1,
**dadurch gekennzeichnet,**
**dass** vor dem Einfüllen der abgezogenen heißen Schlacke die Behälter mit einem kalten kömigen Feststoffteil aufgefüllt werden und nach dem Abkühlen der Gesamtinhalt des jeweiligen Behälters abgeworfen wird.

3. Verfahren nach Anspruch 2,
**dadurch gekennzeichnet,**
**dass** der Feststoff gemahlene kalte Schlacke ist.

## Claims

1. A method for conveying away slags which form on pig iron or steel melts, in particular desulphurisation slag, in which the slag layer removed from the surface of a pig iron or steel melt is poured into a vessel in rhythm with the deslagging and once it has been poured in the slag is cooled by supplying a cooling medium and once the temperature has dropped below a preset temperature finally the vessel is tilted to empty it, the cooling and return of the vessel (3) to the deslagging point taking place along a set path,
**characterised in that**
a revolving vessel (3) which is stationary at the deslagging point in rhythm with the deslagging in each case receives only one quantity of removed slag.

2. A method according to Claim 1, **characterised in that** before pouring in the removed hot slag, the vessels are filled with a cold, granular solids portion and after cooling the entire contents of the respective vessel are discarded.

3. A method according to Claim 2, **characterised in that** the solids are ground, cold slag.

## Revendications

1. Procédé d'enlèvement du laitier se formant sur les masses d'acier ou de fonte brute en fusion, notamment des scories de désulfuration, dans lequel la couche de laitier retirée de la surface d'une masse d'acier ou de fonte brute en fusion est versée dans un récipient de manière synchronisée avec le décrassage et, après remplissage, le laitier est refroidi au moyen d'un milieu de refroidissement et, pour finir, une fois que la température atteinte est inférieure à une température prédéterminée, le récipient est basculé pour être vidé, le refroidissement ainsi que le retour du récipient (3) vers le poste de décrassage ayant lieu le long d'un parcours déterminé,
**caractérisé en ce que** chaque récipient (3), circulant et s'immobilisant au poste de décrassage de manière synchronisée avec le décrassage, ne reçoit qu'une certaine quantité de laitier.

2. Procédé selon la revendication 1,
**caractérisé en ce que**, avant le versement du laitier brûlant retiré, les récipients sont en partie remplis d'une matière solide granuleuse et froide et, après le refroidissement, l'ensemble du contenu de chaque récipient est jeté.

3. Procédé selon la revendication 2,
**caractérisé en ce que** la matière solide est formée par du laitier froid broyé.
